# EUROPÄISCHE PATENTSCHRIFT

(11) **EP 1 318 091 B1**
(45) Veröffentlichungstag und Bekanntmachung des Hinweises auf die Patenterteilung: **18.10.2006**
(21) Anmeldenummer: 02025424.9
(22) Anmeldetag: 15.11.2002
(51) Int. Cl.: B65H 18/14

(54) **Verfahren zum Aufwickeln einer laufenden Materialbahn sowie Wickelmaschine zur Durchführung des Verfahrens**
Method for winding a material web and winding machine to perform the method
Méthode pour bobiner une bande de matériau et bobineuse pour mettre en oeuvre cette méthode

(30) Priorität: 04.12.2001 DE 10159360
(43) Veröffentlichungstag der Anmeldung: 11.06.2003
(73) Patentinhaber: Voith Patent GmbH, 89522 Heidenheim (DE)
(72) Erfinder: Leitenberger, Werner, 88281 Schlier (DE); Wohlfahrt, Matthias, 89522 Heidenheim (DE); Madrzac, Zygmunt, 89522 Heidenheim (DE); Thomas, Roland, 89522 Heidenheim (DE)

(56) Entgegenhaltungen:
- EP-A- 1 035 054
- DE-A- 2 721 883
- DE-A- 3 515 519
- DE-A- 19 710 282
- DE-A- 19 919 569
- DE-U- 29 913 726
- US-A- 5 377 930

## Beschreibung

Die Erfindung betrifft ein Verfahren zum Aufwickeln einer laufenden Materialbahn, insbesondere einer Papier- oder Kartonbahn, bei dem die laufende Materialbahn nacheinander auf mehrere Wickelkerne, insbesondere Tamboure, aufgewickelt wird und bei dem jeweils mit dem Aufwickeln auf einen neuen Wickelkern begonnen wird, wenn eine auf einem vorherigen alten Wickelkern gebildete Wickelrolle einen vorbestimmten Durchmesser erreicht hat, wobei der neue und vorbeschleunigte Wickelkern vorzugsweise direkt an eine Wickelwalze, insbesondere eine Tragtrommel, über deren teilweise Außenumfangsfläche die laufende Materialbahn vor dem Aufwickeln auf den Wickelkern geführt wird, unter Ausbildung eines Nips gebracht wird, wobei nach dem Durchlaufen der Materialbahn durch den von der Wickelwalze und dem neuen Wickelkern gebildeten Nip mindestens ein im Bahnrand der Materialbahn liegender Bahnanfang mittels mindestens eines von mindestens einer Trenneinrichtung, insbesondere einer Luftlanze, kurzzeitig erzeugten Hochenergie-Luftstrahls durch Ablösung der Materialbahn von der Außenumfangsfläche der Wickelwalze und gleichzeitiger Durchtrennung derselben gebildet wird.

Die Erfindung betrifft außerdem eine Wickelmaschine zum Aufwickeln einer laufenden Materialbahn, insbesondere einer Papier- oder Kartonbahn, welche die laufende Materialbahn nacheinander auf mehrere Wickelkerne, insbesondere Tamboure, aufwickelt und welche jeweils mit dem Aufwickeln auf einen neuen Wickelkern beginnt, wenn eine auf einem vorherigen alten Wickelkern gebildete Wickelrolle einen vorbestimmten Durchmesser erreicht hat, wobei der neue und vorbeschleunigte Wickelkern vorzugsweise direkt an eine Wickelwalze, insbesondere eine Tragtrommel, über deren teilweise Außenumfangsfläche die laufende Materialbahn vor dem Aufwickeln auf den Wickelkern geführt ist, unter Ausbildung eines Nips bringbar ist, wobei vorzugsweise unmittelbar nach dem Nip mindestens eine Trenneinrichtung, insbesondere eine Luftlanze, vorgesehen ist, die mittels mindestens eines kurzzeitigen Hochenergie-Luftstrahls die Materialbahn von der Außenumfangsfläche der Wickelwalze ablöst und gleichzeitig durchtrennt.

Derartige Aufwickelverfahren und Wickelmaschinen werden beispielsweise in der Papier- oder Kartonherstellung angewendet, um die fertige und laufende Papier- oder Kartonbahn ohne Unterbrechung des Herstellungsprozesses, das heißt ohne Abschalten der Papier- oder Kartonmaschine, nacheinander auf mehrere Wickelkerne, die auch als Tamboure bezeichnet werden, aufzuwickeln.

Dabei muss dafür gesorgt werden, dass der durch das Durchtrennen der laufenden Materialbahn entstehende neue Bahnanfang dem neuen Wickelkern zugeführt wird, um auf diesem danach eine neue Wickelrolle zu bilden.

Aus der europäischen Patentanmeldung EP 0 089 304 A1 (≡ US 4,444,362) ist ein Aufwickelverfahren und eine dazugehörige Wickelmaschine für eine laufende Materialbahn, insbesondere eine Papier- oder Kartonbahn bekannt, bei welchem in eine laufende Materialbahn zwei sich kreuzende Linien mittels zweier bewegbarer Schneidkörper geschnitten werden, die von jeweils beabstandeten Anfangsstellen an entgegengesetzten Seiten der Längsmittellinie der laufenden Materialbahn aus konvergierend zu einem Schnitt und von dem Schnittpunkt aus divergierend zu entgegengesetzten Kanten der laufenden Materialbahn verlaufen. Der durch diesen Verlauf der beiden Schneidkörper gebildete Zungenvorsprung wird mittels eines von einer Wickelbeginneinrichtung erzeugten Luftstroms entgegen der Bahnlaufrichtung der laufenden Materialbahn auf einen neuen sich drehenden Wickelkern dirigiert.
Nachteilhaft an diesem Aufwickelverfahren ist, dass der entgegen der Bahnlaufrichtung der laufenden Materialbahn wirkende Luftstrom dieselbe zusammenstaucht, dabei einen unkontrollierbaren Knäuel an geschnittener und laufender Materialbahn erzeugt und somit sowohl die Prozesssicherheit als auch die Einsetzbarkeit des Aufwickelverfahrens stark vermindert. Im ungünstigsten Fall kann es zu einem kompletten Riss der laufenden Materialbahn im Bereich der Wickelmaschine kommen, wonach ein zeit- und kostenaufwändiges Überführen der sich bildenden laufenden Materialbahn durch einen Großteil der Papier- oder Kartonmaschine notwendig wird.

Weiterhin ist aus der europäischen Patentanmeldung EP 0 543 788 A1 (≡ US 5,360,179) ein Wickelverfahren für eine laufende Materialbahn, insbesondere eine Papier- oder Materialbahn, bekannt, bei welchem erneut mittels mindestens eines Schneidkörpers ein Überführstreifen aus der laufenden Materialbahn herausgeschnitten wird, er mittels einer vorzugsweise von unten wirkenden Blasvorrichtung an einen neuen Wickelkern herangeblasen wird und er anschließend bahnbreit geschnitten wird.
Diesem offenbarten Wickelverfahren haftet der Nachteil an, dass zwar der Überführstreifen an den neuen Wickelkern zur besseren Überführung herangeblasen wird, diese Heranblasung jedoch hinsichtlich ihrer Prozesssicherheit und ihrem Wirkungsgrad zu unsicher ist, dies insbesondere bei den heutzutage höheren Bahnlaufgeschwindigkeiten der laufenden Materialbahn, die üblicherweise im Bereich von 1.200 m/min bis 2.500 m/min liegen.

Aus verschiedenen anderen Publikationen sind noch weitere Aufwickelverfahren und Wickelmaschinen für laufende Materialbahnen bekannt, die jedoch allesamt mit mehr oder weniger großen Nachteilen behaftet sind.
So offenbaren beispielsweise die beiden deutschen Offenlegungsschriften DE 198 48 810 A1 (PR10788 DE) und DE 199 44 704 A1 (PR10986 DE) des Anmelders Verfahren zum Durchtrennen einer laufenden Materialbahn, insbesondere einer Papier- oder Kartonbahn, wobei die laufende Materialbahn in der ersten Offenlegungsschrift zwischen einem Spalt, der von der Wickelwalze und einem neuen Wickelkern gebildet wird, und der auf dem alten Wickelkern gebildeten Wickelrolle und in der zweiten Offenlegungsschrift vor der Wickelwalze getrennt wird. Beide Verfahren vertrauen jeweils auf eine Selbstaufführung des neuen Bahnanfangs auf den neuen Wickelkern, wobei die Selbstaufführung sich jedoch sehr schwierig und andauernd gestalten kann. Insbesondere hängt die Selbstaufführung in einem hohen Maße sowohl von den Beschaffenheiten, insbesondere den Beschaffenheiten der Oberflächen, der Wickelwalze und des neuen Wickelkerns als auch von den Eigenschaften der Materialbahn ab. Infolge der zumeist überaus langen Reaktionszeit der Selbstaufführung entsteht eine Anhäufung der Materialbahn, die dann unkontrolliert mit eingewickelt wird und in der Folge zu Faltenlauf und Bahnmarkierungen und damit zu Kernausschuss führt. Zusammenfassend kann festgehalten werden, dass von einer Prozesssicherheit, insbesondere bei vorgenannten Bahnlaufgeschwindigkeiten der laufenden Materialbahn, unter keinen Umständen die Rede sein kann.

US 5,377,930 offenbart ein Verfahren und eine Wickelmaschine gemäss dem Oberbegriff der Ansprüche 1 und 20 und ist als nächstliegender Stand der Technik anzusehen.

Es ist also Aufgabe der Erfindung, ein Verfahren und eine Wickelmaschine der eingangs genannten Art zu schaffen, die ein optimales, das heißt aktives und reproduzierbares Aufwickeln zunächst des mindestens einen neuen Bahnanfangs und danach der zeitversetzt folgenden und laufenden Materialbahn auf den neuen Wickelkern bei optimaler Runnability und günstigen Investitions- und Verfahrenskosten ermöglichen.

Diese Aufgabe wird bei einem Verfahren der eingangs genannten Art erfindungsgemäß dadurch gelöst, dass anschließend der mindestens eine nunmehr gebildete Bahnanfang mittels mindestens eines von einer ersten, gegen die Außenumfangsfläche des neuen Wickelkerns gerichteten Blaseinrichtung, insbesondere eines Blasrohrs, kurzzeitig erzeugten, der Außenumfangsfläche des neuen Wickelkerns nach dem Coanda-Prinzip folgenden und durch hohe Luftgeschwindigkeit einen zwischen der Außenumfangsfläche des neuen Wickelkerns und dem gebildeten Bahnanfang Unterdruck erzeugenden Blasstrahls auf die Außeriumfangsfläche des neuen Wickelkerns überführt und vorzugsweise angelegt wird.
Dabei folgt der von der Blaseinrichtung erzeugte Blasstrahl der Außenumfangsfläche des neuen Wickelkerns nach dem Coanda-Prinzip und erzeugt durch die hohe Luftgeschwindigkeit einen Unterdruck, welcher zwischen der Außenumfangsfläche des neuen Wickelkerns und dem gebildeten Bahnanfang wirkt. Der gebildete Bahnanfang wird durch den Unterdruck unmittelbar an den neuen Wickelkern angesaugt und der Luftströmung folgend um den neuen Wickelkern in den Einlaufspalt zwischen neuem Wickelkern und Wickelwalze geführt. In einer Art Selbsttrennung verbreitert sich der gebildete Bahnanfang bahnbreit quer zur Bahnlaufrichtung der Materialbahn.

Durch diese erfindungsgemäßen Verfahrensschritte wird bei optimaler Runnability und günstigen Investitions- und Verfahrenskosten erreicht, dass zunächst der mindestens eine neue Bahnanfang und danach die zeitversetzt folgende und laufende Materialbahn auf den neuen Wickelkern aufgewickelt wird. Alle zusammenwirkenden Verfahrensschritte bewirken, dass sich das Überführen optimal gestalten lässt, insbesondere auch im Hinblick auf Runnability und auf Prozesssicherheit.

In besonderer Ausführung der Erfindung wird der gebildete Bahnanfang mittels mindestens einer weiteren, der ersten Blaseinrichtung nachgeordneten Blaseinrichtung auf die Außenumfangsfläche des neuen Wickelkerns angelegt. Dabei entsteht der Vorteil einer weiteren Verbesserung der Runnability und der Prozesssicherheit.

Um den gebildeten Bahnanfang mit ausreichender Sicherheit und Geschwindigkeit von der Außenumfangsfläche der Wickelwalze abzulösen und gleichzeitig zu durchtrennen, wird erfindungsgemäß einerseits die Trenneinrichtung (Trenndüse) bis zu einem Abstand von 1 mm bis 10 mm, vorzugsweise von 2 mm bis 5 mm, an die Wickelwalze herangebracht, andererseits wird der Hochenergie-Luftstrahl der Trenneinrichtung von ungefähr 0,05 s bis 1 s, vorzugsweise von 0,1 s bis 0,5 s, wirksam. Weiterhin wird zum Erzeugen des Hochenergie-Luftstrahls Druckluft mit einem Druck von ungefähr 5 bar bis 15 bar, vorzugsweise 7 bar bis 10 bar, verwendet, wobei der Hochenergie-Luftstrahl eine Strömungsgeschwindigkeit im Bereich der Schallgeschwindigkeit aufweist.

Um den gebildeten Bahnanfang mit ausreichender Sicherheit und Geschwindigkeit auf die Außenumfangsfläche des neuen Wickelkerns zu überführen und vorzugsweise anzulegen, wird erfindungsgemäß der Blasstrahl nur ungefähr 0,1 s bis ungefähr 5 s, vorzugsweise nur 0,1 s bis 2 s, wirksam und zum Erzeugen des Blasstrahls wird weiters Druckluft mit einem Druck von ungefähr 3 bar bis ungefähr 15 bar, vorzugsweise 5 bar bis 10 bar, verwendet. Hinsichtlich der geometrischen Anordnung ist es von Vorteil, wenn die Blaseinrichtung (Blasdüse) einerseits bis zu einem Abstand von 2 mm bis 20 mm, vorzugsweise von 2 mm bis 5 mm, an die Außenumfangsfläche des neuen Wickelkerns und andererseits bis zu einem Abstand von 50 mm bis 300 mm, vorzugsweise von 70 mm bis 150 mm, an den Auslauf des Nips herangebracht wird. Der Blasstrahl selbst wird erfindungsgemäß unter einem Winkel (Neigungswinkel) von 0° bis 15° zur Außenumfangsfläche des neuen Wickelkerns und/oder unter einem Winkel (Schränkungswinkel) von 0° bis 80°, vorzugsweise von 45° bis 70°, zur Längsachse des neuen Wickelkerns wirksam.

Erfindungsgemäß ist weiterhin vorgesehen, dass spätestens nach der Anlegung des gebildeten Bahnanfangs auf die Außenumfangsfläche des neuen Wickelkerns die laufende Materialbahn mittels mindestens einer Schneideinrichtung, die in einer zur laufenden Materialbahn vorzugsweise etwa parallelen Ebene relativ zur laufenden Materialbahn mit einer bevorzugt zumindest annähernd konstanten Geschwindigkeit von vorzugsweise etwa 10 m/s bis 40 m/s bewegt wird, vollständig durchtrennt wird. Dadurch wird der gebildete Bahnanfang auf Bahnbreite vergrößert und die laufende Materialbahn wird vollständig und bahnbreit auf den neuen Wickelkern überführt.

Um das Überführen der Materialbahn auf den neuen Wickelkern noch effizienter zu gestalten, wird erfindungsgemäß vorgeschlagen, dass mindestens eine Schneideinrichtung zum Durchtrennen der laufenden Materialbahn bevorzugt im Bereich des mindestens einen Bahnrandes, in welchem der Bahnanfang gebildet wurde, im Abstand von diesem angesetzt wird, wobei in weiterer Ausgestaltung die Schneideinrichtung zum Durchtrennen der laufenden Materialbahn erfindungsgemäß anschließend zu ihrem gegenüberliegenden Bahnrand der laufenden Materialbahn bewegt wird oder die beiden Schneideinrichtungen zum Durchtrennen der laufenden Materialbahn anschließend jeweils zumindest bis zur Bahnmitte der laufenden Materialbahn bewegt werden.
Allen Möglichkeiten ist gemeinsam, dass jede für sich die laufende Materialbahn bei optimaler Runnability und günstigen Investitions- und Verfahrenskosten optimal durchtrennt.

Um die Runnability und die Prozesssicherheit weiters zu erhöhen, wird erfindungsgemäß vorgeschlagen, dass zwischen der beinahe gebildeten Wickelrolle und der Wickelwalze so lange ein Nip aufrechterhalten wird, bis dass das Überführen der laufenden Materialbahn auf den neuen Wickelkern vollzogen ist. Diese Möglichkeit erbringt den Vorteil, dass der genannte Nip während des Überführens nicht geöffnet werden muss und somit die bekannten Nachteile bei vorzeitiger Öffnung des Nips, wie beispielsweise das Einwickeln von Luft und dergleichen, gänzlich vermieden wird. Auf die dem Fachmann bekannten Luftabquetschelemente, wie sie beispielsweise aus den beiden europäischen Patentschriften EP 0 714 373 B1 (≡DE 695 08 350 T2; WO 95/34495 A; US 5,779,183 A) und EP 0 788 991 B1 (≡DE 691 32 424 T2; US 5,251,835 A; EP 0 483 092 B1) bekannt sind, kann verzichtet werden.
Das erfindungsgemäße Verfahren lässt sich somit auch bei beengten Platzverhältnissen ohne größeren Raumbedarf problemlos durchführen

Damit die Trenneinrichtung und die erste Blaseinrichtung während des normalen Wickelaufbaus auf der Wickelrolle nicht störend wirken, werden sie vorzugsweise nach erfolgter Anlegung des Überführstreifens auf die Außenumfangsfläche des neuen Wickelkerns in eine Warteposition, die vorzugsweise außerhalb des Wirkbereichs der Wickelwalze und der Wickelrolle liegt, gebracht. Überdies wird die mindestens eine der ersten Blaseinrichtung nachgeordnete Blaseinrichtung vor teilhafterweise in eine Warteposition gebracht.

Die Aufgabe wird bei einer Wickelmaschine der eingangs genannten Art erfindungsgemäß dadurch gelöst, dass anschließend mindestens eine erste, gegen die Außenumfangsfläche des neuen Wickelkerns gerichtete Blaseinrichtung, insbesondere ein Blasrohr, vorgesehen ist, die den mindestens einen nunmehr gebildeten Bahnanfang mittels eines kurzzeitig erzeugten, der Außenumfangsfläche des neuen Wickelkerns nach dem Coanda-Prinzip folgenden und durch hohe Luftgeschwindigkeit einen zwischen der Außenumfangsfläche des neuen Wickelkerns und dem gebildeten Bahnanfang Unterdruck erzeugenden Blasstrahls auf die Außenumfangsfläche des neuen Wickelkerns überführt und vorzugsweise anlegt.
Durch diese erfindungsgemäße Wickelmaschine wird bei optimaler Runnability und günstigen Investitions- und Verfahrenskosten erreicht, dass zunächst der mindestens eine gebildete Bahnanfang und danach die zeitversetzt folgende und laufende Materialbahn auf den neuen Wickelkern aufwickelbar ist. Durch den Einsatz mindestens einer Trenneinrichtung und mindestens einer ersten Blaseinrichtung ist in optimaler Weise mindestens ein Bahnanfang herstellbar, der anschließend auf den neuen Wickelkern aufführbar ist, ehe danach die laufende Materialbahn auf den neuen Wickelkern bahnbreit aufführbar ist.

In besonderer Ausführung der Erfindung ist der ersten Blaseinrichtung mindestens eine weitere Blaseinrichtung zur Anlegung des gebildeten Bahnanfangs auf die Außenumfangsfläche des neuen Wickelkerns nachgeordnet. Dabei entsteht der Vorteil einer weiteren Verbesserung der Runnability und der Prozesssicherheit.

Unter konstruktiven und wirkungstechnischen Aspekten ist für die Trenneinrichtung erfindungsgemäß eine Steuereinrichtung vorgesehen, die das Ausstoßen des Hochenergie-Luftstrahls aus der Trenneinrichtung (Trenndüse) zeitlich auf ungefähr 0,05 s bis 1 s, vorzugsweise auf ungefähr 0,1 s bis 0,5 s, begrenzt. Weiterhin erzeugt gemäß der Erfindung mindestens eine über eine Druckleitung mit der Trenneinrichtung verbundene Druckquelle einen Druck von ungefähr 5 bar bis ungefähr 15 bar, vorzugsweise von 7 bar bis 10 bar, wobei der Hochenergie-Luftstrahl vorteilhafterweise eine Strömungsgeschwindigkeit im Bereich der Schallgeschwindigkeit aufweist.
Die Trenneinrichtung (Trenndüse) ist vorteilhafterweise an die Wickelwalze bis zu einem Abstand von 1 mm bis 10 mm, vorzugsweise von 2 mm bis 5 mm, heranbringbar.
Die Trenneinrichtung selbst weist erfindungsgemäß mindestens eine Trenndüse auf, die vorzugsweise als eine Lavaldüse ausgebildet ist.

Sowohl der Zeitraum, der Druck als auch der Abstand ist völlig ausreichend, um gemeinsam die Materialbahn von der Außenoberfläche der Wickelwalze abzulösen und gleichzeitig zu durchtrennen.

Um den gebildeten Bahnanfang mit ausreichender Sicherheit und Geschwindigkeit auf die Außenumfangsfläche des neuen Wickelkerns zu überführen und vorzugsweise anzulegen, ist für die Blaseinrichtung erfindungsgemäß eine Steuereinrichtung vorgesehen, die das Ausstoßen des Blasstrahls aus der Blaseinrichtung zeitlich auf ungefähr 0,1 s bis ungefähr 5 s, vorzugsweise auf 0,1 s bis 2 s, begrenzt.
Weiterhin erzeugt gemäß der Erfindung mindestens eine über eine Druckleitung mit der Blaseinrichtung verbundene Druckquelle einen Druck von ungefähr 3 bar bis ungefähr 15 bar, vorzugsweise von 5 bar bis 10 bar.
Die Blaseinrichtung (Blasdüse) selbst ist erfindungsgemäß einerseits bis zu einem Abstand von 2 mm bis 20 mm, vorzugsweise von 2 mm bis 5 mm, an die Außenumfangsfläche des neuen Wickelkems, andererseits bis zu einem Abstand von 50 mm bis 300 mm, vorzugsweise von 70 mm bis 150 mm, an den Auslauf des Nips heranbringbar.
Hinsichtlich der Ausrichtung des Blasstrahls ist vorgesehen, dass er unter einem Winkel (Neigungswinkel) von 0° bis 15° zur Außenumfangsfläche des neuen Wickelkerns und/oder unter einem Winkel (Schränkungswinkel) von 0° bis 80°, vorzugsweise von 45° bis 70°, zur Längsachse des neuen Wickelkerns einstellbar ist.
Die Blasdüse selbst ist in vorteilhafter Weise als eine Lavaldüse, als eine Coanda-Düse, als eine Runddüse mit einem Düsendurchmesser im Bereich von 3 mm bis 10 mm, vorzugsweise im Bereich um 8 mm, oder als eine Flachdüse mit den bekannten Eigenschaften und Vorteilen ausgebildet.

Unter wirtschaftlichen und prozesstechnologischen Aspekten ist in die laufende Materialbahn vor oder auf der Wickelwalze mindestens ein Schnitt mit mindestens einem Schnittanfang mittels mindestens einer Schneideinrichtung anbringbar.

Beide Schneideorte haben sich in der Vergangenheit bestens empfohlen, sowohl hinsichtlich der Runnability als auch der Prozesssicherheit.
Erfindungsgemäß ist als Schneideinrichtung ein berührungslos arbeitendes Schneidelement, wie insbesondere ein Wasserstrahl- oder Laserstrahl-Schneidelement oder eine Blasdüse, vorgesehen.

Die eine Schneideinrichtung ist bevorzugt im Bereich des Bahnrands, in welchem der Bahnanfang gebildet wurde, im Abstand von diesem ansetzbar, wobei die eine Schneideinrichtung anschließend vorzugsweise bis zum vorzugsweise gegenüberliegenden Bahnrand der laufenden Materialbahn verfahrbar ist.
Bei zwei Schneideinrichtungen sind diese bevorzugt im Bereich der Bahnränder, in welchen die Bahnanfänge gebildet wurden, im Abstand von diesen ansetzbar,
wobei die Schneideinrichtungen anschließend vorzugsweise jeweils zumindest bis zur Bahnmitte der laufenden Materialbahn verfahrbar sind.
Allen Möglichkeiten ist gemeinsam, dass jede Schneideinrichtung für sich die laufende Materialbahn bei optimaler Runnability und günstigen Investitions- und Verfahrenskosten optimal durchtrennt.

Damit die Trenneinrichtung und die erste Blaseinrichtung während des normalen Wickelaufbaus auf der Wickelrolle nicht störend wirken, sind sie vorzugsweise nach erfolgter Anlegung des gebildeten Bahnanfangs auf die Außenumfangsfläche des neuen Wickelkerns in eine Warteposition, die vorzugsweise außerhalb des Wirkbereichs der Wickelwalze und der Wickelrolle liegt, bringbar. Überdies ist die mindestens eine weitere der ersten Blaseinrichtung nachgeordnete Blaseinrichtung in eine Warteposition bringbar.

Es versteht sich, dass die vorstehend genannten und nachstehend noch zu erläutemden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1:: eine schematisierte und perspektivische Ansicht der erfindungsgemäßen Wickelmaschine;
- Figur 2:: eine schematisierte Draufsicht auf die erfindungsgemäße Wickelmaschine;
- Figur 3:: eine schematisierte Seitenansicht der erfindungsgemäßen Wickelmaschine;
- Figuren 4 und 5:: eine schematisierte und perspektivische Ansicht der erfindungsgemäßen Wickelmaschine während des Überführvorgangs;
- Figur 6:: eine als Lavaldüse ausgebildete Trenndüse; und
- Figuren 7a und 7b:: schematisierte Darstellungen von zwei erfindungsgemäßen Schnittverläufen.

Die im folgenden beschriebene Wickelmaschine ist allgemein zum Aufwickeln einer laufenden Materialbahn einsetzbar. Die Wickelmaschine kann am Ende einer Maschine zur Herstellung oder Veredelung einer laufenden Materialbahn, beispielsweise einer Papier- oder Kartonbahn, angeordnet werden, um die fertige laufende Materialbahn zu einer Wickelrolle aufzuwickeln. Die Wickelmaschine kann aber auch zum Umrollen fertiger Wickelrollen verwendet werden. Rein beispielhaft wird davon ausgegangen, dass es sich hier um eine Wickelmaschine zum Aufwickeln einer fortlaufenden Papier- oder Kartonbahn handelt.

Die Figur 1 zeigt eine schematisierte und perspektivische Ansicht der erfindungsgemäßen Wickelmaschine 1, die zum Aufwickeln einer laufenden Materialbahn 2, insbesondere einer Papier- oder Kartonbahn, dient, bei der die laufende Materialbahn 2 nacheinander auf mehrere Wickelkerne 3, insbesondere Tamboure, aufgewickelt wird und bei der jeweils mit dem Aufwickeln auf einen neuen Wickelkern 3.2 begonnen wird, wenn eine auf einem vorherigen alten Wickelkern 3.1 gebildete Wickelrolle 4 einen vorbestimmten Durchmesser D erreicht hat, wobei der neue und vorzugsweise mittels mindestens eines nicht dargestellten Zentrumsantriebs vorbeschleunigte Wickelkern 3.2 vorzugsweise direkt an eine ortsfest oder vorzugsweise bewegbar gelagerte Wickelwalze 5, insbesondere eine Tragtrommel, über deren teilweise Außenumfangsfläche 5.1 die laufende Materialbahn 2 vor dem Aufwickeln auf den Wickelkern 3 geführt ist, unter Ausbildung eines Nips N bringbar ist.
Hinsichtlich der weiteren konstruktiven Eigenschaften und verfahrenstechnischen Aspekte der Wickelmaschine 1 und dem Ablauf des Wickelverfahrens wird auf die PCT-Anmeldung WO 98/52858 (≡ US 6,129,305) (PR10706 WO) des Anmelders verwiesen; der Inhalt dieser Anmeldung wird hiermit vollinhaltlich zum Gegenstand dieser Beschreibung gemacht.
Erfindungsgemäß ist nun vorgesehen, dass vorzugsweise unmittelbar nach dem Nip N mindestens eine Trenneinrichtung 8, insbesondere eine Luftlanze 8.1, vorgesehen ist, die mittels mindestens eines kurzzeitigen Hochenergie-Luftstrahls 9 die Materialbahn 2 von der Außenumfangsfläche 5.1 der Wickelwalze 5 ablöst und gleichzeitig durchtrennt und dass anschließend mindestens eine erste, gegen die Außenumfangsfläche 3.21 des neuen Wickelkerns 3.2 gerichtete Blaseinrichtung 10 mit einem Blaskörper 10.1, insbesondere einem Blasrohr 10.2, vorgesehen ist, die den mindestens einen nunmehr gebildeten Bahnanfang 7 mittels eines kurzfristig erzeugten Blasstrahls 11 auf die Außenumfangsfläche 3.21 des neuen Wickelkerns 3.2 überführt und vorzugsweise anlegt.
Weiterhin kann der ersten Blaseinrichtung 10 mindestens eine weitere, lediglich schematisch angedeutete Blaseinrichtung 10.4 zur Anlegung des gebildeten Bahnanfangs 7 auf die Außenumfangsfläche 3.21 des neuen Wickelkerns 3.2 nachgeordnet sein.
Für die erfindungsgemäße Schneideinrichtung 6 ist entweder ein berührungslos arbeitendes Schneidelement 6.1, wie insbesondere ein Wasserstrahl- oder Laserstrahl-Schneidelement oder eine Blasdüse, vorgesehen, wobei die Schneideinrichtung 6 entweder in Bahnlaufrichtung L (Pfeil) vor der Wickelwalze 5, wie in Figur 1 dargestellt, oder auf der Wickelwalze 5 angeordnet ist. Die Anordnung der Schneideinrichtung 6 ist von diversen Faktoren, wie beispielsweise Wickelparameter, Prozessparameter, Platzverhältnisse innerhalb der Wickelmaschine 1 und dergleichen, abhängig und kann nicht auf einen bestimmten Ort festgelegt werden.

Die Figur 2 zeigt eine schematisierte Draufsicht auf die erfindungsgemäße Wickelmaschine 1. Hinsichtlich der allgemeinen Beschreibung der Figur 2 wird auf die der Figur 1 verwiesen.
Es ist klar erkennbar, dass ein gebildeter Bahnanfang 7 aus der laufenden Materialbahn 2 mittels eines von der Trenneinrichtung 8 erzeugten Hochenergie-Luftstrahls 9 von der Außenumfangsfläche 5.1 der Wickelwalze 5 abgelöst und gleichzeitig durchtrennt wurde. Dieser gebildete Bahnanfang 7 kann nunmehr durch die erste Blaseinrichtung 10 mittels eines kurzzeitig erzeugten Blasstrahls. 11 auf die Außenumfangsfläche 3.21 des neuen Wickelkerns 3.2 überführt und vorzugsweise angelegt werden.
Erfindungsgemäß ist weiters eine Steuereinrichtung 14 vorgesehen, die das Ausstoßen des Hochenergie-Luftstrahls 9 aus der Trenneinrichtung 8 zeitlich auf ungefähr 0,05 s bis ungefähr 1 s, vorzugsweise auf 0,1 s bis 0,5 s, begrenzt. Die Steuereinrichtung 14 samt Steuerleitung 14.1 ist vorzugsweise mit einer nicht dargestellten übergeordneten Steuerung, insbesondere einer Maschinensteuerung, verbunden. Mindestens eine über eine Druckleitung 13 mit der Trenneinrichtung 8 verbundene, jedoch nicht dargestellte Druckquelle erzeugt einen Druck von ungefähr 5 bar bis ungefähr 15 bar, vorzugsweise von 7 bar bis 10 bar, so dass der Hochenergie-Luftstrahl 9 vorzugsweise eine Strömungsgeschwindigkeit im Bereich der Schallgeschwindigkeit aufweist.
Ferner ist erfindungsgemäß eine Steuereinrichtung 14.2 vorgesehen, die das Ausstoßen des Blasstrahls 11 aus der Blaseinrichtung 10 zeitlich auf ungefähr 0,1 s bis ungefähr 5 s, vorzugsweise auf 0,1 s bis 2 s, begrenzt. Auch diese Steuereinrichtung 14.2 samt Steuerleitung 14.3 ist vorzugsweise mit einer nicht dargestellten übergeordneten Steuerung, insbesondere einer Maschinensteuerung, verbunden. Mindestens eine über eine Druckleitung 15 mit der Blaseinrichtung 10 verbundene, jedoch nicht dargestellte Druckquelle erzeugt einen Druck von ungefähr 3 bar bis ungefähr 15 bar, vorzugsweise von 5 bar bis 10 bar.

Die Figur 3 zeigt eine schematisierte Seitenansicht der erfindungsgemäßen Wickelmaschine 1. Hinsichtlich der allgemeinen Beschreibung der Figur 3 wird wiederum auf die der Figur 1 verwiesen.
Erfindungsgemäß ist nun vorgesehen, dass die Trenneinrichtung 8 bis zu einem Abstand A_{W} von 1 mm bis 10 mm, vorzugsweise von 2 mm bis 5 mm, an die Wickelwalze 5 heranbringbar ist.
Die Blaseinrichtung 10 selbst ist bis zu einem Abstand A_{K} von 2 mm bis 20 mm, vorzugsweise von 2 mm bis 5 mm, an die Außenumfangsfläche 3.21 des neuen Wickelkerns (3.2) und/oder bis zu einem Abstand A_{N} von 50 mm bis 300 mm, vorzugsweise von 70 mm bis 150 mm, an den Auslauf des Nips N heranbringbar.

Die beiden Figuren 4 und 5 zeigen jeweils eine schematisierte und perspektivische Ansicht der erfindungsgemäßen Wickelmaschine 1 während des Überführvorgangs.
In der Figur 4 ist wiederum klar erkennbar, dass aus der laufenden Materialbahn 2 ein Bahnanfang 7 mittels einer nicht dargestellten Schneideinrichtung herausgeschnitten wurde. Der gebildete Bahnanfang 7 wurde bereits durch die Trenneinrichtung 8 mittels eines Hochenergie-Luftstrahls 9 von der Außenumfangsfläche 5.1 der Wickelwalze 5 abgelöst und gleichzeitig durchtrennt und kann nunmehr durch die erste Blaseinrichtung 10 mittels eines kurzzeitig erzeugten Blasstrahls 11 auf die Außenumfangsfläche 3.21 des neuen Wickelkerns 3.2 überführt und vorzugsweise angelegt werden.
Erfindungsgemäß ist nunmehr vorgesehen, dass die Blasdüse 10.3 der ersten Blaseinrichtung 10 als eine Lavaldüse 12.1, als eine Coanda-Düse, als eine Runddüse mit einem Düsendurchmesser im Bereich von 3 mm bis 10 mm, vorzugsweise im Bereich um 8 mm, oder als eine Flachdüse ausgebildet ist.
Gemäß der Darstellung in Figur 5 ist auch der Blasstrahl 11 der Blasdüse 10.3 erfindungsgemäß einstellbar, insbesondere unter einem Winkel α (Neigungswinkel) von 0° bis 15° zur Außenumfangsfläche 3.21 des neuen Wickelkerns 3.2 und/oder unter einem Winkel β (Schränkungswinkel) von 0° bis 80°, vorzugsweise von 45° bis 70°, zur Längsachse 3.22 (parallel) des neuen Wickelkerns 3.2.

Weiterhin ist erfindungsgemäß vorgesehen, dass die Trenneinrichtung 8 und die erste Blaseinrichtung 10 nach erfolgter Anlegung des gebildeten Bahnanfangs 7 auf die Außenumfangsfläche 3.21 des neuen Wickelkerns 3.2 in eine Warteposition, die vorzugsweise außerhalb des Wirkbereichs der Wickelwalze 5 und der Wickelrolle 4 liegt, bringbar sind. Überdies ist auch die mindestens eine weitere der ersten Blaseinrichtung 10 nachgeordnete Blaseinrichtung in eine Warteposition bringbar. Die Warteposition ist vorzugsweise seitlich an der Papier- oder Kartonmaschine. Die Mittel zur Bringung der beiden Einrichtungen 8, 10 in die Warteposition sind dem Fachmann hinlänglich bekannt und bedürfen keiner weiteren Ausführung.

Die Figur 6 zeigt eine Düse für die Erzeugung von besonders hohen Luftaustrittgeschwindigkeiten aus der Düse, die annähernd im Bereich der Schallgeschwindigkeit liegen können.
So ist erfindungsgemäß vorgesehen, dass die Trenneinrichtung mindestens eine Trenndüse 12 aufweist, die vorzugsweise als die dargestellte Lavaldüse 12.1 ausgebildet ist oder dass die mindestens eine Blasdüse der Blaseinrichtung als die dargestellte eine Lavaldüse 12.1, als eine Coanda-Düse, als eine Runddüse mit einem Düsendurchmesser im Bereich von 3 mm bis 10 mm, vorzugsweise im Bereich um 8 mm, oder als eine Flachdüse ausgebildet ist.

Die Figuren 7a und 7b zeigen schematisierte Darstellungen von zwei erfindungsgemäßen Schnittverläufen.
Die Figur 7a zeigt in schematischer Darstellung ein erstes Ausführungsbeispiel für einen erfindungsgemäßen Schnittverlauf, bei dem die laufende Materialbahn 2 in Bahnlaufrichtung L (Pfeil) wiederum vor oder auf der nicht dargestellten Wickelwalze geschnitten wird. In diesem Fall wird eine Schneideinrichtung 6 mit nur einem Schneidelement 6.1 verwendet. Dieses Schneidelement 6.1 wird im Bereich eines Bahnrands 2.1 der laufenden Materialbahn 2 im Abstand von diesem angesetzt und anschließend bis zum gegenüberliegenden Bahnrand 2.2 der laufenden Materialbahn 2 verfahren.
Die Figur 7b zeigt in schematischer Darstellung ein zweites Ausführungsbeispiel für einen erfindungsgemäßen Schnittverlauf, bei dem die laufende Materialbahn 2 in Bahnlaufrichtung L (Pfeil) vor oder auf der nicht dargestellten Wickelwalze geschnitten wird. Auch im vorliegenden Fall wird eine Schneideinrichtung 6 mit zwei Schneidelementen 6.11, 6.12 verwendet. Dabei werden die beiden Schneidelemente 6.11, 6.12 im Bereich der beiden Bahnränder 17.1, 17. im Abstand vom jeweiligen Bahnrand der laufenden Materialbahn 2 angesetzt und anschließend jeweils zumindest bis zur Bahnmitte M der laufenden Materialbahn 2 verfahren. Beim dargestellten Ausführungsbeispiel wird die laufende Materialbahn 2 so geschnitten, dass sich die durch die beiden Schneidelemente 6.11, 6.12 erzeugten Schnittlinien im Bereich der Bahnmitte M der laufenden Materialbahn 2 über schneiden.

Ferner lässt sich festhalten, dass sich die erfindungsgemäße Wickelmaschine in hervorragender Weise zur Durchführung des erfindungsgemäßen Verfahrens zum Aufwickeln einer laufenden Materialbahn eignet.

Zusammenfassend ist festzuhalten, dass durch die Erfindung ein Verfahren und eine Wickelmaschine der eingangs genannten Art geschaffen wird, die ein optimales, das heißt aktives und reproduzierbares Aufwickeln zunächst des mindestens einen neuen Bahnanfangs und danach der zeitversetzt folgenden laufenden Materialbahn auf den neuen Wickelkern bei optimaler Runnability und günstigen Investitions- und Verfahrenskosten ermöglichen.

### Bezugszeichenliste

| | |
|---|---|
| 1 | Wickelmaschine |
| 2 | Materialbahn |
| 2.1, 2.2, 17.1, 17.2 | Bahnrand |
| 3 | Wickelkern (Tambour) |
| 3.1 | Alter Wickelkern |
| 3.2 | Neuer Wickelkern |
| 3.21 | Außenumfangsfläche (Neuer Wickelkern) |
| 3.22 | Längsachse (Neuer Wickelkern) |
| 4 | Wickelrolle |
| 5 | Wickelwalze (Tragtrommel) |
| 5.1 | Außenumfangsfläche (Wickelwalze) |
| 6 | Schneideinrichtung |
| 6.1, 6.11, 6.12 | Schneidelement |
| 7 | Bahnanfang |
| 8 | Trenneinrichtung |
| 8.1 | Luftlanze |
| 9 | Hochenergie-Luftstrahl |
| 10 | Erste Blaseinrichtung |
| 10.1 | Blaskörper |
| 10.2 | Blasrohr |
| 10.3 | Blasdüse |
| 10.4 | Weitere Blaseinrichtung |
| 11 | Blasstrahl |
| 12 | Trenndüse |
| 12.1 | Lavaldüse |
| 13, 15 | Druckleitung |
| 14, 14.2 | Steuereinrichtung |
| 14.1, 14.3 | Steuerleitung |
| A_{K} | Abstand (Wickelkern) |
| AN | Abstand (Nip) |
| A_{W} | Abstand (Wickelwalze) |
| D | Durchmesser (Wickelrolle) |
| L | Bahnlaufrichtung (Pfeil) |
| M | Bahnmitte (Materialbahn) |
| N | Nip (Wickelwalze - neuer Wickelkern) |
| α | Winkel (Neigungswinkel) |
| β | Winkel (Schränkungswinkel) |

## Patentansprüche

1. Verfahren zum Aufwickeln einer laufenden Materialbahn (2), insbesondere einer Papier- oder Kartonbahn, bei dem die laufende Materialbahn (2) nacheinander auf mehrere Wickelkerne (3), insbesondere Tamboure, aufgewickelt wird und bei dem jeweils mit dem Aufwickeln auf einen neuen Wickelkern (3.2) begonnen wird, wenn eine auf einem vorherigen alten Wickelkern (3.1) gebildete Wickelrolle (4) einen vorbestimmten Durchmesser (D) erreicht hat, wobei der neue und vorbeschleunigte Wickelkern (3.2) vorzugsweise direkt an eine Wickelwalze (5), insbesondere eine Tragtrommel, über deren teilweise Außenumfangsfläche (5.1) die laufende Materialbahn (2) vor dem Aufwickeln auf den Wickelkern (3) geführt wird, unter Ausbildung eines Nips (N) gebracht wird,
wobei
nach dem Durchlaufen der Materialbahn (2) durch den von der Wickelwalze (5) und dem neuen Wickelkern (3.2) gebildeten Nip (N) mindestens ein im Bahnrand (2.1) der Materialbahn (2) liegender Bahnanfang (7) mittels mindestens eines von mindestens einer Trenneinrichtung (8), insbesondere einer Luftlanze (8.1), kurzzeitig erzeugten Hochenergie-Luftstrahls (9) durch Ablösung der Materialbahn (2) von der Außenumfangsfläche (5.1) der Wickelwalze (5) und gleichzeitiger Durchtrennung derselben gebildet wird
**dadurch gekennzeichnet, dass**
dass anschließend der mindestens eine nunmehr gebildete Bahnanfang (7) mittels mindestens eines von einer ersten, gegen die Außenumfangsfläche (3.21) des neuen Wickelkerns (3.2) gerichteten Blaseinrichtung (10), insbesondere eines Blasrohrs (10.2), kurzzeitig erzeugten der Aussenümfangsfläche (3.21) des neuen Wickelkerns (3.2) nach dem Coanda-Princip folgenden und durch hohe Luftgeschwindigkeit einen zwischen der Aussenümfangsfläche (3.21) des neuen Wickelkerns (3.2) und dem gebildeten Bahnanfang (7) unterdruck erzeugenden Blasstrahls (11) auf die Außenumfangsfläche (3.21) des neuen Wickelkerns (3.2) überführt und vorzugsweise angelegt wird.

2. Verfahren nach Anspruch 1,
**dadurch gekennzeichnet,**
**dass** der Bahnanfang (7) mittels mindestens einer weiteren, der ersten Blaseinrichtung (10) nachgeordneten Blaseinrichtung (10.4) auf die Außenumfangsfläche (3.21) des neuen Wickelkerns (3.2) angelegt wird.

3. Verfahren nach Anspruch 1 oder 2
**dadurch gekennzeichnet,**
**dass** der Hochenergie-Luftstrahl (9) von ungefähr 0,05 s bis ungefähr 1 s, vorzugsweise von 0,1 s bis 0,5 s, wirksam wird.

4. Verfahren nach einem der vorhergehenden Ansprüche,
**dadurch gekennzeichnet,**
**dass** zum Erzeugen des Hochenergie-Luftstrahls (9) Druckluft mit einem Druck von ungefähr 5 bar bis ungefähr 15 bar, vorzugsweise von 7 bar bis 10 bar, verwendet wird.

5. Verfahren nach einem der vorhergehenden Ansprüche,
**dadurch gekennzeichnet,**
**dass** der Hochenergie-Luftstrahl (9) eine Strömungsgeschwindigkeit im Bereich der Schallgeschwindigkeit aufweist.

6. Verfahren nach einem der vorhergehenden Ansprüche,
**dadurch gekennzeichnet,**
**dass** die Trenneinrichtung (8) bis zu einem Abstand (A_{W}) von 1 mm bis 10 mm, vorzugsweise von 2 mm bis 5 mm, an die Wickelwalze (5) herangebracht wird.

7. Verfahren nach einem der vorhergehenden Ansprüche,
**dadurch gekennzeichnet,**
**dass** der Blasstrahl (11) nur ungefähr 0,1 s bis ungefähr 5 s, vorzugsweise nur 0,1 s bis 2 s, wirksam wird.

8. Verfahren nach einem der vorhergehenden Ansprüche,
**dadurch gekennzeichnet,**
**dass** zum Erzeugen des Blasstrahls (11) Druckluft mit einem Druck von ungefähr 3 bar bis ungefähr 15 bar, vorzugsweise 5 bar bis 10 bar, verwendet wird.

9. Verfahren nach einem der vorhergehenden Ansprüche,
**dadurch gekennzeichnet,**
**dass** die Blaseinrichtung (10, 10.4) bis zu einem Abstand (A_{K}) von 2 mm bis 20 mm, vorzugsweise von 2 mm bis 5 mm, an die Außenumfangsfläche (3.21) des neuen Wickelkerns (3.2) herangebracht wird.

10. Verfahren nach einem der vorhergehenden Ansprüche,
**dadurch gekennzeichnet,**
**dass** die Blaseinrichtung (10, 10.4) bis zu einem Abstand (A_{N}) von 50 mm bis 300 mm, vorzugsweise von 70 mm bis 150 mm, an den Auslauf des Nips (N) herangebracht wird.

11. Verfahren nach einem der vorhergehenden Ansprüche,
**dadurch gekennzeichnet,**
**dass** der Blasstrahl (11) unter einem Winkel (α) (Neigungswinkel) von 0° bis 15° zur Außenumfangsfläche (3.21) des neuen Wickelkerns (3.2) wirksam wird.

12. Verfahren nach einem der vorhergehenden Ansprüche,
**dadurch gekennzeichnet,**
**dass** der Blasstrahl (11) unter einem Winkel (β) (Schränkungswinkel) von 0° bis 80°, vorzugsweise von 45° bis 70°, zur Längsachse (3.22) des neuen Wickelkerns (3.2) wirksam wird.

13. Verfahren nach einem der vorhergehenden Ansprüche,
**dadurch gekennzeichnet,**
**dass** spätestens nach der Anlegung des gebildeten Bahnanfangs (7) auf die Außenumfangsfläche (3.21) des neuen Wickelkerns (3.2) die laufende Materialbahn (2) mittels mindestens einer Schneideinrichtung (6), die in einer zur laufenden Materialbahn (2) vorzugsweise etwa parallelen Ebene relativ zur laufenden Materialbahn (2) mit einer bevorzugt zumindest annähernd konstanten Geschwindigkeit von vorzugsweise etwa 10 m/s bis 40 m/s bewegt wird, vollständig durchtrennt wird.

14. Verfahren nach einem der vorhergehenden Ansprüche,
**dadurch gekennzeichnet,**
**dass** mindestens eine Schneideinrichtung (6) zum Durchtrennen der laufenden Materialbahn (2) bevorzugt im Bereich des mindestens einen Bahnrands (2.1), in welchem der Bahnanfang (7) gebildet wurde, im Abstand von diesem angesetzt wird.

15. Verfahren nach Anspruch 14,
**dadurch gekennzeichnet,**
**dass** die Schneideinrichtung (6) zum Durchtrennen der laufenden Materialbahn (2) anschließend zu ihrem gegenüberliegenden Bahnrand (2.2) der laufenden Materialbahn (2) bewegt wird.

16. Verfahren nach Anspruch 14,
**dadurch gekennzeichnet,**
**dass** die beiden Schneideinrichtungen (6) zum Durchtrennen der laufenden Materialbahn (2) anschließend jeweils zumindest bis zur Bahnmitte (M) der laufenden Materialbahn (2) bewegt werden.

17. Verfahren nach einem der vorhergehenden Ansprüche,
**dadurch gekennzeichnet,**
**dass** zwischen der beinahe gebildeten Wickelrolle (4) und der Wickelwalze (5) so lange ein Nip (N) aufrechterhalten wird, bis dass das Überführen der Materialbahn (2) auf den neuen Wickelkern (3.2) vollzogen ist.

18. Verfahren nach einem der vorhergehenden Ansprüche,
**dadurch gekennzeichnet,**
**dass** die Trenneinrichtung (8) und die erste Blaseinrichtung (10) vorzugsweise nach erfolgtem Überführen der Materialbahn (2) auf den neuen Wickelkern (3.2) in eine Warteposition, die vorzugsweise außerhalb des Wirkbereichs der Wickelwalze (5) und der Wickelrolle (4) liegt, gebracht wird.

19. Verfahren nach Anspruch 18,
**dadurch gekennzeichnet,**
**dass** die mindestens eine weitere, der ersten Blaseinrichtung (10) nachgeordnete Blaseinrichtung (10.4) in eine Warteposition gebracht wird.

20. Wickelmaschine (1) zum Aufwickeln einer laufenden Materialbahn (2), insbesondere einer Papier- oder Kartonbahn, welche die laufende Materialbahn (2) nacheinander auf mehrere Wickelkerne (3), insbesondere Tamboure, aufwickelt und welche jeweils mit dem Aufwickeln auf einen neuen Wickelkern (3.2) beginnt, wenn eine auf einem vorherigen alten Wickelkern (3.1) gebildete Wickelrolle (4) einen vorbestimmten Durchmesser (D) erreicht hat, wobei der neue und vorbeschleunigte Wickelkern (3.2) vorzugsweise direkt an eine Wickelwalze (5), insbesondere eine Tragtrommel, über deren teilweise Außenumfangsfläche (5.1) die laufende Materialbahn (2) vor dem Aufwickeln auf den Wickelkern (3) geführt ist, unter Ausbildung eines Nips (N) bringbar ist,
wobei
vorzugsweise unmittelbar nach dem Nip (N) mindestens eine Trenneinrichtung (8), insbesondere eine Luftlanze (8.1), vorgesehen ist, die mittels mindestens eines kurzzeitigen Hochenergie-Luftstrahls (9) die Materialbahn (2) von der Außenumfangsfläche (5.1) der Wickelwalze (5) ablöst und gleichzeitig durchtrennt **dadurch gekennzeichnet**
**dass** anschließend mindestens eine erste, gegen die Außenumfangsfläche (3.21) des neuen Wickelkerns (3.2) gerichtete Blaseinrichtung (10), insbesondere ein Blasrohr (10.2), vorgesehen ist, die den mindestens einen nunmehr gebildeten Bahnanfang (7) mittels eines kurzzeitig erzeugten der Aussenumfangsfläche (3.21) des neuen Wickelkerns (3.2) nach dem Coanda-Prinzip folgenden und durch hohe Luftgeschwindigkeit einen zwischen der Aussenumfangsfläche (3.21) des neuen Wickelkerns (3.2) und dem gebildeten Bahnanfang (7) unterdruck erzeugenden Blasstrahls (11) auf die Außenumfangsfläche (3.21) des neuen Wickelkerns (3.2) überführt und vorzugsweise anlegt.

21. Wickelmaschine (1) nach Anspruch 20,
**dadurch gekennzeichnet,**
**dass** der ersten Blaseinrichtung (10) mindestens eine weitere Blaseinrichtung (10.4) zur Anlegung des Bahnanfangs (7) auf die Außenumfartgsfläche (3.21) des neuen Wickelkerns (3.2) nachgeordnet ist.

22. Wickelmaschine (1) nach Anspruch 20 oder 21,
**dadurch gekennzeichnet,**
**dass** eine Steuereinrichtung (14) vorgesehen ist, die das Ausstoßen des Hochenergie-Luftstrahls (9) aus der Trenneinrichtung (8) zeitlich auf ungefähr 0,05 s bis ungefähr 1 s, vorzugsweise auf 0,1 s bis 0,5 s, begrenzt.

23. Wickelmaschine (1) nach einem der Ansprüche 20 bis 22,
**dadurch gekennzeichnet,**
**dass** mindestens eine über eine Druckleitung (13) mit der Trenneinrichtung (8) verbundene Druckquelle einen Druck von ungefähr 5 bar bis ungefähr 15 bar, vorzugsweise von 7 bar bis 10 bar, erzeugt.

24. Wickelmaschine (1) nach einem der Ansprüche 20 bis 23,
**dadurch gekennzeichnet,**
**dass** der Hochenergie-Luftstrahl (9) eine Strömungsgeschwindigkeit im Bereich der Schallgeschwindigkeit aufweist.

25. Wickelmaschine (1) nach einem der Ansprüche 20 bis 24,
**dadurch gekennzeichnet,**
**dass** die Trenneinrichtung (8) bis zu einem Abstand (A_{W}) von 1 mm bis 10 mm, vorzugsweise von 2 mm bis 5 mm, an die Wickelwalze (5) heranbringbar ist.

26. Wickelmaschine (1) nach einem der Ansprüche 20 bis 25,
**dadurch gekennzeichnet,**
**dass** die Trenneinrichtung (8) mindestens eine Trenndüse (12) aufweist, die vorzugsweise als eine Lavaldüse (12.1) ausgebildet ist.

27. Wickelmaschine (1) nach einem der Ansprüche 20 bis 26,
**dadurch gekennzeichnet,**
**dass** eine Steuereinrichtung (14.2) vorgesehen ist, die das Ausstoßen des Blasstrahls (11) aus der Blaseinrichtung (10, 10.4) zeitlich auf ungefähr 0,1 s bis ungefähr 5 s, vorzugsweise auf 0,1 s bis 2 s, begrenzt.

28. Wickelmaschine (1) nach einem der Ansprüche 20 bis 27,
**dadurch gekennzeichnet,**
**dass** mindestens eine über eine Druckleitung (15.1, 15.2) mit der Blaseinrichtung (10, 10.4) verbundene Druckquelle einen Druck von ungefähr 3 bar bis ungefähr 15 bar, vorzugsweise von 5 bar bis 10 bar, erzeugt.

29. Wickelmaschine (1) nach einem der Ansprüche 20 bis 28,
**dadurch gekennzeichnet,**
**dass** die Blaseinrichtung (10, 10.4) bis zu einem Abstand (A_{K}) von 2 mm bis 20 mm, vorzugsweise von 2 mm bis 5 mm, an die Außenumfangsfläche (3.21) des neuen Wickelkerns (3.2) heranbringbar ist.

30. Wickelmaschine (1) nach einem der Ansprüche 20 bis 29,
**dadurch gekennzeichnet,**
**dass** die Blaseinrichtung (10, 10.4) bis zu einem Abstand (A_{N}) von 50 mm bis 300 mm, vorzugsweise von 70 mm bis 150 mm, an den Auslauf des Nips (N) heranbringbar ist.

31. Wickelmaschine (1) nach einem der Ansprüche 20 bis 30,
**dadurch gekennzeichnet,**
**dass** der Blasstrahl (11) unter einem Winkel (*α*) (Neigungswinkel) von 0° bis 15° zur Außenumfangsfläche (3.21) des neuen Wickelkerns (3.2) einstellbar ist.

32. Wickelmaschine (1) nach einem der Ansprüche 20 bis 31,
**dadurch gekennzeichnet,**
**dass** der Blasstrahl (11) unter einem Winkel (β) (Schränkungswinkel) von 0° bis 80°, vorzugsweise von 45° bis 70°, zur Längsachse (3.22) des neuen Wickelkerns (3.2) einstellbar ist.

33. Wickelmaschine (1) nach einem der Ansprüche 20 bis 32,
**dadurch gekennzeichnet,**
**dass** die Blasdüse (10.31, 10.32) als eine Lavaldüse (12.1), als eine Coanda-Düse, als eine Runddüse mit einem Düsendurchmesser im Bereich von 3 mm bis 10 mm, vorzugsweise im Bereich um 8 mm, oder als eine Flachdüse ausgebildet ist.

34. Wickelmaschine (1) nach einem der Ansprüche 20 bis 33,
**dadurch gekennzeichnet,**
**dass** in die laufende Materialbahn (2) vor oder auf der Wickelwalze (5) mindestens ein Schnitt (S) mit mindestens einem Schnittanfang mittels mindestens einer Schneideinrichtung (6) anbringbar ist.

35. Wickelmaschine (1) nach Anspruch 34,
**dadurch gekennzeichnet,**
**dass** als Schneideinrichtung (6) ein berührungslos arbeitendes Schneidelement (6.1, 6.11, 6.12) wie insbesondere ein Wasserstrahl- oder Laserstrahl-Schneidelement oder eine Blasdüse vorgesehen ist.

36. Wickelmaschine (1) nach Anspruch 34 oder 35,
**dadurch gekennzeichnet,**
**dass** mindestens eine Schneideinrichtung (6) vorgesehen ist und **dass** die Schneideinrichtung (6) bevorzugt im Bereich des Bahnrands (2.1), in welchem der Bahnanfang (7) gebildet wurde, im Abstand von diesem ansetzbar ist.

37. Wickelmaschine (1) nach Anspruch 36,
**dadurch gekennzeichnet,**
**dass** die Schneideinrichtung (6) anschließend bis zu ihrem gegenüberliegenden Bahnrand (2.2) der laufenden Materialbahn (2) verfahrbar ist.

38. Wickelmaschine (1) nach Anspruch 36,
**dadurch gekennzeichnet,**
**dass** die beiden Schneideinrichtungen (6) anschließend jeweils zumindest bis zur Bahnmitte (M) der laufenden Materialbahn (2) verfahrbar sind.

39. Wickelmaschine (1) nach einem der Ansprüche 20 bis 38,
**dadurch gekennzeichnet,**
**dass** die Trenneinrichtung (8) und die erste Blaseinrichtung (10) nach erfolgtem Überführen de Materialbahn (2) auf den neuen Wickelkern (3.2) in eine Warteposition, die vorzugsweise außerhalb des Wirkbereichs der Wickelwalze (5) und der Wickelrolle (4) liegt, bringbar sind.

40. Wickelmaschine (1) nach Anspruch 39,
**dadurch gekennzeichnet,**
**dass** die mindestens eine weitere, der ersten Blaseinrichtung (10) nachgeordnete Blaseinrichtung (10.4) in eine Warteposition bringbar ist.

## Claims

1. Method for winding a moving material web (2), in particular a paper or board web, in which the moving material web (2) is wound successively onto a plurality of winding cores (3), in particular spools, and in which winding onto a new winding core (3.2) is in each case begun when a wound roll (4) formed on a previous old winding core (3.1) has reached a predetermined diameter (D), the new and pre-accelerated winding core (3.2) preferably being brought directly to a winding roll (5), in particular a carrier drum, over whose partial circumferential surface (5.1) the moving material web (2) is led before being wound onto the winding core (3), forming a nip (N) ; after the passage of the material web (2) through the nip (N) formed by the winding roll (5) and the new winding core (3.2), at least one web start (7) located at the edge (2.1) of the material web (2) being formed by means of at least one high energy air jet (9) produced briefly by at least one separating device (8), in particular an air lance (8.1), which separates and simultaneously severs the material web (2) from the outer circumferential surface (5.1) of the wound roll (5),
**characterized in that** the at least one web start (7) then formed is subsequently transferred and preferably placed on the outer circumferential surface (3.21) of the new winding core (3.2) by means of at least one blowing jet (11) produced briefly by a first blower (10), in particular a blower pipe (10.2), which is aimed at the outer circumferential surface (3.21) of the new winding core (3.2), follows the outer circumferential surface (3.21) of the new winding core on the Coanda principle and, as a result of high air velocity, produces a vacuum between the outer circumferential surface (3.21) of the new winding core (3.2) and the web start (7) formed.

2. Method according to Claim 1, **characterized in that** the web start (7) is placed on the outer circumferential surface (3.21) of the new winding core (3.2) by means of at least one further blower (10.4) arranged downstream of the first blower (10).

3. Method according to Claim 1 or 2, **characterized in that** the high-energy air jet (9) becomes effective from approximately 0.05 s to approximately 1 s, preferably from 0.1 s to 0.5 s.

4. Method according to one of the preceding claims, **characterized in that**, in order to produce the high-energy air jet (9), compressed air at a pressure of approximately 5 bar to approximately 15 bar, preferably from 7 bar to 10 bar, is used.

5. Method according to one of the preceding claims, **characterized in that** the high-energy air jet (9) has a flow velocity in the region of the speed of sound.

6. Method according to one of the preceding claims, **characterized in that** the separating device (8) is brought up to the winding roll (5) as far as a distance (A_{W}) of 1 mm to 10 mm, preferably of 2 mm to 5 mm.

7. Method according to one of the preceding claims, **characterized in that** the blowing jet (11) becomes effective for approximately 0.1 s to approximately 5 s, preferably only 0.1 s to 2 s.

8. Method according to one of the preceding claims, **characterized in that**, in order to produce the blowing jet (11), compressed air at a pressure of approximately 3 bar to approximately 15 bar, preferably 5 bar to 10 bar, is used.

9. Method according to one of the preceding claims, **characterized in that** the blower (10, 10.4) is brought up to the outer circumferential surface (3.21) of the new winding core (3.2) as far as a distance (A_{K}) of 2 mm to 20 mm, preferably of 2 mm to 5 mm.

10. Method according to one of the preceding claims, **characterized in that** the blower (10, 10.4) is brought up to the outlet of the nip (N) as far as a distance (A_{N}) of 50 mm to 300 mm, preferably of 70 mm to 150 mm.

11. Method according to one of the preceding claims, **characterized in that** the blowing jet (11) becomes effective at an angle (α) (angle of inclination) of 0° to 15° with respect to the outer circumferential surface (3.21) of the new winding core (3.2).

12. Method according to one of the preceding claims, **characterized in that** the blowing jet (11) becomes effective at an angle (β) (skew angle) of 0° to 80°, preferably of 45° to 70°, with respect to the longitudinal axis (3.22) of the new winding core (3.2).

13. Method according to one of the preceding claims, **characterized in that**, at the latest after the web start (7) formed has been placed on the outer circumferential surface (3.21) of the new winding core (3.2), the moving material web (2) is severed completely by means of at least one cutting device (6) which is moved relative to the moving material web (2) in a plane preferably approximately parallel to the moving material web (2) at a preferably at least approximately constant speed of preferably about 10 m/s to 40 m/s.

14. Method according to one of the preceding claims, **characterized in that** at least one cutting device (6) for severing the moving material web (2), preferably in the region of the at least one web edge (2.1) in which the web start (7) has been formed, is placed at a distance from said region.

15. Method according to Claim 14, **characterized in that** the cutting device (6) for severing the moving material web (2) is subsequently moved to its opposite edge (2.2) of the moving material web (2).

16. Method according to Claim 14, **characterized in that** the two cutting devices (6) are subsequently respectively moved at least as far as the centre (M) of the moving material web (2) in order to sever the moving material web (2).

17. Method according to one of the preceding claims, **characterized in that** a nip (N) is maintained between the nearly formed wound roll (4) and the winding roll (5) until the transfer of the material web (2) to the new winding core (3.2) has been completed.

18. Method according to one of the preceding claims, **characterized in that**, after the material web (2) has been transferred to the new winding core (3.2), the separating device (8) and the first blower (10) are preferably brought into a waiting position, which is preferably located outside the active range of the winding roll (5) and the wound roll (4).

19. Method according to Claim 18, **characterized in that** the at least one further blower (10.4) arranged downstream of the first blower (10) is brought into a waiting position.

20. Winding machine (1) for winding a moving material web (2), in particular a paper or board web, which winds the moving material web (2) successively onto a plurality of winding cores (3), in particular spools, and which in each case begins winding onto a new winding core (3.2) when a wound roll (4) formed on a previous old winding core (3.1) has reached a predetermined diameter (D), the new and pre-accelerated winding core (3.2) preferably being brought directly to a winding roll (5), in particular a carrier drum, over whose partial circumferential surface (5.1) the moving material web (2) is led before being wound onto the winding core (3), forming a nip (N) ; at least one separating device (8), in particular an air lance (8.1), preferably being provided immediately after the nip (N), which separates and simultaneously severs the material web (2) from the outer circumferential surface (5.1) of the winding roll (5) by means of at least one brief high-energy air jet (9),
**characterized in that** at least one first blower (10), in particular a blower pipe (10.2), which is aimed at the outer circumferential surface (3.21) of the new winding core (3.2) is then provided, which transfers and preferably places the at least one web start (7) then formed on the outer circumferential surface (3.21) of the new winding core (3.2) by means of a blowing jet (11) which is produced briefly, follows the outer circumferential surface (3.21) of the new winding core (3.2) on the Coanda principle and, as a result of high air velocity, produces a vacuum between the outer circumferential surface (3.21) of the new winding core (3.2) and the web start (7) formed.

21. Winding machine (1) according to Claim 20, **characterized in that** at least one further blower (10.4) for placing the web start (7) on the outer circumferential surface (3.21) of the new winding core (3.2) is arranged downstream of the first blower (10).

22. Winding machine (1) according to Claim 20 or 21, **characterized in that** a control device (14) is provided, which limits the time of the ejection of the high-energy air jet (9) from the separating device (8) to approximately 0.05 s to approximately 1 s, preferably to 0.1 s to 0.5 s.

23. Winding machine (1) according to one of Claims 20 to 22, **characterized in that** at least one pressure source connected to the separating device (8) via a pressure line (13) produces a pressure of approximately 5 bar to approximately 15 bar, preferably of 7 bar to 10 bar.

24. Winding machine (1) according to one of Claims 20 to 23, **characterized in that** the high-energy air jet (9) has a flow velocity in the region of the speed of sound.

25. Winding machine (1) according to one of Claims 20 to 24, **characterized in that** the separating device (8) can be brought up to the winding roll (5) as far as a distance (A_{w}) of 1 mm to 10 mm, preferably of 2 mm to 5 mm.

26. Winding machine (1) according to one of Claims 20 to 25, **characterized in that** the separating device (8) has at least one separating nozzle (12), which is preferably formed as a Laval nozzle (12.1).

27. Winding machine (1) according to one of Claims 20 to 26, **characterized in that** a control device (14.2) is provided, which limits the time of the ejection of the blowing jet (11) from the blower (10, 10.4) to approximately 0.1 s to approximately 5 s, preferably to 0.1 s to 2 s.

28. Winding machine (1) according to one of Claims 20 to 27, **characterized in that** at least one pressure source connected to the blower (10, 10.4) via a pressure line (15.1, 15.2) produces a pressure of approximately 3 bar to approximately 15 bar, preferably of 5 bar to 10 bar.

29. Winding machine (1) according to one of Claims 20 to 28, **characterized in that** the blower (10, 10.4) can be brought up to the outer circumferential surface (3.21) of the new winding core (3.2) as far as a distance (A_{K}) of 2 mm to 20 mm, preferably of 2 mm to 5 mm.

30. Winding machine (1) according to one of Claims 20 to 29, **characterized in that** the blower (10, 10.4) can be brought up to the outlet of the nip (N) as far as a distance (A_{N}) of 50 mm to 300 mm, preferably of 70 mm to 150 mm.

31. Winding machine (1) according to one of Claims 20 to 30, **characterized in that** the blowing jet (11) can be set at an angle (α) (angle of inclination) of 0° to 15° with respect to the outer circumferential surface (3.21) of the new winding core (3.2) .

32. Winding machine (1) according to one of Claims 20 to 31, **characterized in that** the blowing jet (11) can be set at an angle (β) (skew angle) of 0° to 80°, preferably of 45° to 70°, with respect to the longitudinal axis (3.22) of the new winding core (3.2).

33. Winding machine (1) according to one of Claims 20 to 32, **characterized in that** the blower nozzle (10.31, 10.32) is formed as a Laval nozzle (12.1), as a Coanda nozzle, as a round nozzle having a nozzle diameter in the range from 3 mm to 10 mm, preferably in the region around 8 mm, or as a flat nozzle.

34. Winding machine (1) according to one of Claims 20 to 33, **characterized in that** at least one cut (S) having at least one cut start can be introduced into the moving material web (2) by means of a cutting device (6), before or on the winding roll (5).

35. Winding machine (1) according to Claim 34, **characterized in that** the cutting device (6) provided is a cutting element (6.1, 6.11, 6.12) operating without contact, such as in particular a water-jet or laser-beam cutting element, or a blower nozzle.

36. Winding machine (1) according to Claim 34 or 35, **characterized in that** at least one cutting device (6) is provided and **in that** the cutting device (6) preferably in the region of the web edge (2.1) in which the web start (7) has been formed, can be placed at a distance from said region.

37. Winding machine (1) according to Claim 36, **characterized in that** the cutting device (6) can then be moved as far as its opposite edge (2.2) of the moving material web (2).

38. Winding machine (1) according to Claim 36, **characterized in that** the two cutting devices (6) can subsequently respectively be moved at least as far as the centre (M) of the moving material web (2).

39. Winding machine (1) according to one of Claims 20 to 38, **characterized in that**, after the material web (2) has been transferred to the new winding core (3.2), the separating device (8) and the first blower (10) can preferably be brought into a waiting position, which is preferably located outside the active range of the winding roll (5) and the wound roll (4).

40. Winding machine (1) according to Claim 39, **characterized in that** the at least one further blower (10.4) arranged downstream of the first blower (10) can be brought into a waiting position.

## Revendications

1. Procédé pour enrouler une bande de matériau en mouvement (2), notamment une bande de papier ou de carton, dans lequel la bande de matériau en mouvement (2) est enroulée successivement sur plusieurs mandrins de bobinage (3), notamment des tambours, et dans lequel l'enroulement commence à chaque fois sur un nouveau mandrin de bobinage (3.2) lorsqu'une bobine (4) formée sur un ancien mandrin de bobinage précédent (3.1) a atteint un diamètre prédéterminé (D), le nouveau mandrin de bobinage préaccéléré (3.2) étant amené, en formant une ligne de contact (N), de préférence directement à un cylindre de bobinage (5), notamment un tambour porteur, sur la surface périphérique extérieure partielle (5.1) duquel la bande de matériau en mouvement (2) est guidée avant l'enroulement sur le mandrin de bobinage (3),
au moins un début de bande (7) se trouvant dans le bord de bande (2.1) de la bande de matériau (2) étant formé après le passage de la bande de matériau (2) à travers la ligne de contact (N) formée par le cylindre de bobinage (5) et le nouveau mandrin de bobinage (3.2), au moyen d'au moins un jet d'air de haute énergie (9) produit brièvement par au moins un dispositif de sectionnement (8), notamment une lance à air (8.1), par décollement de la bande de matériau (2) de la surface périphérique extérieure (5.1) du cylindre de bobinage (5) et par sectionnement simultané de celle-ci,
**caractérisé en ce que**
l'au moins un début de bande maintenant formé (7) est ensuite transféré et de préférence appliqué sur la surface périphérique extérieure (3.21) du nouveau mandrin de bobinage (3.2) au moyen d'au moins un jet de soufflage (11) produit brièvement par un premier dispositif de soufflage (10), notamment un tube de soufflage (10.2), orienté vers la surface périphérique extérieure (3.21) du nouveau mandrin de bobinage (3.2), suivant la surface périphérique extérieure (3.21) du nouveau mandrin de bobinage (3.2) selon le principe Coanda et produisant par une grande vitesse d'air une dépression entre la surface périphérique extérieure (3.21) du nouveau mandrin de bobinage (3.2) et le début de bande (7) formé.

2. Procédé selon la revendication 1,
**caractérisé en ce que**
le début de bande (7) est appliqué sur la surface périphérique extérieure (3.21) du nouveau mandrin de bobinage (3.2) au moyen d'au moins un autre dispositif de soufflage (10.4) placé après le premier dispositif de soufflage (10).

3. Procédé selon la revendication 1 ou 2,
**caractérisé en ce que**
le jet d'air de haute énergie (9) est actif pendant environ 0,05 s à environ 1 s, de préférence pendant 0,1 s à 0,5 s.

4. Procédé selon l'une quelconque des revendications précédentes,
**caractérisé en ce que**
pour produire le jet d'air de haute énergie (9), on utilise de l'air sous pression à une pression d'environ 5 bars à environ 15 bars, de préférence entre environ 7 bars et 10 bars.

5. Procédé selon l'une quelconque des revendications précédentes,
**caractérisé en ce que**
le jet d'air de haute énergie (9) présente une vitesse d'écoulement dans la plage de la vitesse du son.

6. Procédé selon l'une quelconque des revendications précédentes,
**caractérisé en ce que**
le dispositif de sectionnement (8) est rapproché jusqu'à une distance (A_{W}) de 1 mm à 10 mm, de préférence de 2 mm à 5 mm du cylindre de bobinage (5).

7. Procédé selon l'une quelconque des revendications précédentes,
**caractérisé en ce que**
le jet de soufflage (11) n'est actif que pendant environ 0,1 s à environ 0,5 s, de préférence pendant seulement 0,1 s à 2 s.

8. Procédé selon l'une quelconque des revendications précédentes,
**caractérisé en ce que**
pour produire le jet de soufflage (11), on utilise de l'air sous pression à une pression d'environ 3 bars à environ 15 bars, de préférence entre 5 bars et 10 bars.

9. Procédé selon l'une quelconque des revendications précédentes,
**caractérisé en ce que**
le dispositif de soufflage (10, 10.4) est rapproché jusqu'à une distance (A_{K}) de 2 mm à 20 mm, de préférence de 2 mm à 5 mm de la surface périphérique extérieure (3.21) du nouveau mandrin de bobinage (3.2).

10. Procédé selon l'une quelconque des revendications précédentes,
**caractérisé en ce que**
le dispositif de soufflage (10, 10.4) est rapproché jusqu'à une distance (A_{N}) de 50 mm à 300 mm, de préférence de 70 mm à 150 mm de la sortie de la ligne de contact (N).

11. Procédé selon l'une quelconque des revendications précédentes,
**caractérisé en ce que**
le jet de soufflage (11) est actif suivant un angle (α) (angle d'inclinaison) de 0° à 15° par rapport à la surface périphérique extérieure (3.21) du nouveau mandrin de bobinage (3.2).

12. Procédé selon l'une quelconque des revendications précédentes,
**caractérisé en ce que**
le jet de soufflage (11) est actif suivant un angle (β) (angle de décalage) de 0° à 80°, de préférence de 45° à 70°, par rapport à l'axe longitudinal (3.22) du nouveau mandrin de bobinage (3.2).

13. Procédé selon l'une quelconque des revendications précédentes,
**caractérisé en ce que**
au plus tard après l'application du début de bande formé (7) sur la surface périphérique extérieure (3.21) du nouveau mandrin de bobinage (3.2), la bande de matériau en mouvement (2) est sectionnée complètement au moyen d'au moins un dispositif de coupe (6) qui est déplacé dans un plan de préférence approximativement parallèle à la bande de matériau en mouvement (2) par rapport à la bande de matériau en mouvement (2) avec une vitesse de préférence au moins approximativement constante de préférence d'environ 10 m/s à 40 m/s.

14. Procédé selon l'une quelconque des revendications précédentes,
**caractérisé en ce que**
au moins un dispositif de coupe (6) pour sectionner la bande de matériau en mouvement (2) est placé de préférence dans la région de l'au moins un bord de bande (2.1) dans lequel le début de bande (7) a été formé, à distance de celui-ci.

15. Procédé selon la revendication 14,
**caractérisé en ce que**
le dispositif de coupe (6) pour sectionner la bande de matériau en mouvement (2) est ensuite déplacé vers son bord de bande opposé (2.2) de la bande de matériau en mouvement (2).

16. Procédé selon la revendication 14,
**caractérisé en ce que**
les deux dispositifs de coupe (6) pour sectionner la bande de matériau en mouvement (2) sont ensuite déplacés chacun au moins jusqu'au milieu de bande (M) de la bande de matériau en mouvement (2).

17. Procédé selon l'une quelconque des revendications précédentes,
**caractérisé en ce que**
l'on maintient une ligne de contact (N) entre la bobine (4) pratiquement formée et le cylindre de bobinage (5) jusqu'à ce que le transfert de la bande de matériau (2) au nouveau mandrin de bobinage (3.2) soit terminé.

18. Procédé selon l'une quelconque des revendications précédentes,
**caractérisé en ce que**
le dispositif de sectionnement (8) et le premier dispositif de soufflage (10) sont amenés de préférence après la fin du transfert de la bande de matériau (2) au nouveau mandrin de bobinage (3.2) dans une position d'attente, qui est de préférence en dehors de la zone d'action du cylindre de bobinage (5) et de la bobine (4).

19. Procédé selon la revendication 18,
**caractérisé en ce que**
l'au moins un autre dispositif de soufflage (10.4) placé après le premier dispositif de soufflage (10) est amené dans une position d'attente.

20. Bobineuse (1) pour enrouler une bande de matériau en mouvement (2), notamment une bande de papier ou de carton, qui enroule la bande de matériau en mouvement (2) successivement sur plusieurs mandrins de bobinage (3), notamment des tambours, et qui commence l'enroulement sur un nouveau mandrin de bobinage (3.2) lorsqu'une bobine (4) formée sur un ancien mandrin de bobinage précédent (3.1) a atteint un diamètre prédéterminé (D), le nouveau mandrin de bobinage préaccéléré (3.2) étant amené, en formant une ligne de contact (N), de préférence directement à un cylindre de bobinage (5), notamment un tambour porteur, sur la surface périphérique extérieure partielle (5.1) duquel la bande de matériau en mouvement (2) est guidée avant l'enroulement sur le mandrin de bobinage (3), au moins un dispositif de sectionnement (8), notamment une lance à air (8.1), étant prévu de préférence directement après la ligne de contact (N), lequel décolle et sectionne simultanément la bande de matériau (2) de la surface périphérique extérieure (5.1) du cylindre de bobinage (5) au moyen d'au moins un bref jet d'air de haute énergie (9),
**caractérisé en ce que**
ensuite au moins un premier dispositif de soufflage (10), notamment un tube de soufflage (10.2), orienté vers la surface périphérique extérieure (3.21) du nouveau mandrin de bobinage (3.2), est prévu, lequel transfère et de préférence applique l'au moins un début de bande maintenant formé (7) sur la surface périphérique extérieure (3.21) du nouveau mandrin de bobinage (3.2) au moyen d'un jet de soufflage (11) produit brièvement, suivant la surface périphérique extérieure (3.21) du nouveau mandrin de bobinage (3.2) selon le principe Coanda et produisant par une grande vitesse d'air une dépression entre la surface périphérique extérieure (3.21) du nouveau mandrin de bobinage (3.2) et le début de bande (7) formé.

21. Bobineuse (1) selon la revendication 20,
**caractérisée en ce que**
le premier dispositif de soufflage (10) est suivi d'au moins un autre dispositif de soufflage (10.4) pour appliquer le début de bande (7) sur la surface périphérique extérieure (3.21) du nouveau mandrin de bobinage (3.2).

22. Bobineuse (1) selon la revendication 20 ou 21,
**caractérisée en ce que**
l'on prévoit un dispositif de commande (14) qui limite la projection du jet d'air de haute énergie (9) hors du dispositif de sectionnement (8) à une durée d'environ 0,05 à environ 1 s, de préférence à une durée de 0,1 s à 0,5 s.

23. Bobineuse (1) selon l'une quelconque des revendications 20 à 22,
**caractérisée en ce qu'**
au moins une source de pression connectée au dispositif de sectionnement (8) par le biais d'une conduite de pression (13) produit une pression d'environ 5 bars à environ 15 bars, de préférence de 7 bars à 10 bars.

24. Bobineuse (1) selon l'une quelconque des revendications 20 à 23,
**caractérisée en ce que**
le jet d'air de haute énergie (9) présente une vitesse d'écoulement dans la plage de la vitesse du son.

25. Bobineuse (1) selon l'une quelconque des revendications 20 à 24,
**caractérisée en ce que**
le dispositif de sectionnement (8) peut être rapproché jusqu'à une distance (A_{W}) de 1 mm à 10 mm, de préférence de 2 mm à 5 mm du cylindre de bobinage (5).

26. Bobineuse (1) selon l'une quelconque des revendications 20 à 25,
**caractérisée en ce que**
le dispositif de sectionnement (8) présente au moins une buse de sectionnement (12) qui est réalisée de préférence sous la forme d'une buse de Laval (12.1).

27. Bobineuse (1) selon l'une quelconque des revendications 20 à 26,
**caractérisée en ce que**
l'on prévoit un dispositif de commande (14.2) qui limite la projection du jet de soufflage (11) hors du dispositif de soufflage (10, 10.4) à une durée d'environ 0,1 s à environ 5 s, de préférence à une durée de 0,1 s à 2 s.

28. Bobineuse (1) selon l'une quelconque des revendications 20 à 27,
**caractérisée en ce qu'**
au moins une source de pression connectée au dispositif de soufflage (10, 10.4) par le biais d'une conduite de pression (15.1, 15.2) produit une pression d'environ 3 bars à environ 15 bars, de préférence de 5 bars à 10 bars.

29. Bobineuse (1) selon l'une quelconque des revendications 20 à 28,
**caractérisée en ce que**
le dispositif de soufflage (10, 10.4) peut être rapproché jusqu'à une distance (A_{K}) de 2 mm à 20 mm, de préférence de 2 mm à 5 mm de la surface périphérique extérieure (3.21) du nouveau mandrin de bobinage (3.2).

30. Bobineuse (1) selon l'une quelconque des revendications 20 à 29,
**caractérisée en ce que**
le dispositif de soufflage (10, 10.4) peut être rapproché jusqu'à une distance (A_{N}) de 50 mm à 300 mm, de préférence de 70 mm à 150 mm de la sortie de la ligne de contact (N).

31. Bobineuse (1) selon l'une quelconque des revendications 20 à 30,
**caractérisée en ce que**
le jet de soufflage (11) peut être ajusté suivant un angle (α) (angle d'inclinaison) de 0° à 15° par rapport à la surface périphérique extérieure (3.21) du nouveau mandrin de bobinage (3.2).

32. Bobineuse (1) selon l'une quelconque des revendications 20 à 31,
**caractérisée en ce que**
le jet de soufflage (11) peut être ajusté suivant un angle (β) (angle de décalage) de 0° à 80°, de préférence de 45° à 70°, par rapport à l'axe longitudinal (3.22) du nouveau mandrin de bobinage (3.2).

33. Bobineuse (1) selon l'une quelconque des revendications 20 à 32,
**caractérisée en ce que**
la buse de soufflage (10.31, 10.32) est réalisée sous la forme d'une buse de Laval (12.1), d'une buse Coanda, d'une buse ronde avec un diamètre de buse dans la plage de 3 mm à 10 mm, de préférence dans de 8 mm, ou sous la forme d'une buse plate de l'ordre.

34. Bobineuse (1) selon l'une quelconque des revendications 20 à 33,
**caractérisée en ce que**
l'on peut pratiquer dans la bande de matériau en mouvement (2) avant ou sur le cylindre de bobinage (5) au moins une découpe (S) avec au moins un début de coupe au moyen d'au moins un dispositif de coupe (6).

35. Bobineuse (1) selon la revendication 34,
**caractérisée en ce que**
l'on prévoit comme dispositif de coupe (6) un élément de coupe fonctionnant sans contact (6.1, 6.11, 6.12), comme par exemple un élément de coupe à jet d'eau ou à faisceau laser ou une buse de soufflage.

36. Bobineuse (1) selon la revendication 34 ou 35,
**caractérisée en ce que**
l'on prévoit au moins un dispositif de coupe (6) et **en ce que** le dispositif de coupe (6) peut être placé de préférence dans la région du bord de bande (2.1) dans lequel le début de bande (7) a été formé, à distance de celui-ci.

37. Bobineuse (1) selon la revendication 36,
**caractérisée en ce que**
le dispositif de coupe (6) peut ensuite être déplacé jusqu'à son bord de bande opposé (2.2) de la bande de matériau en mouvement (2).

38. Bobineuse (1) selon la revendication 36,
**caractérisée en ce que**
les deux dispositifs de coupe (6) peuvent ensuite être déplacés chacun au moins jusqu'au milieu de bande (M) de la bande de matériau en mouvement (2).

39. Bobineuse (1) selon l'une quelconque des revendications 20 à 38,
**caractérisée en ce que**
le dispositif de sectionnement (8) et le premier dispositif de soufflage (10) peuvent être amenés de préférence après la fin du transfert de la bande de matériau (2) au nouveau mandrin de bobinage (3.2) dans une position d'attente, qui est de préférence en dehors de la zone d'action du cylindre de bobinage (5) et de la bobine (4).

40. Bobineuse (1) selon la revendication 39,
**caractérisée en ce que**
l'au moins un autre dispositif de soufflage (10.4) placé après le premier dispositif de soufflage (10) peut être amené dans une position d'attente.
